# EUROPÄISCHE PATENTSCHRIFT

(11) **EP 0 754 929 B1**
(45) Veröffentlichungstag und Bekanntmachung des Hinweises auf die Patenterteilung: **07.03.2001**
(21) Anmeldenummer: 96102062.5
(22) Anmeldetag: 13.02.1996
(51) Int. Cl.: F42B 33/00

(54) **Vorrichtung zur Befestigung einer Patronenhülse an einem Geschoss**
Device for attaching a cartridge case to a projectile
Dispositif pour fixation d'une douille à un projectile

(30) Priorität: 19.07.1995 CH 212395
(43) Veröffentlichungstag der Anmeldung: 22.01.1997
(73) Patentinhaber: Oerlikon-Contraves Pyrotec AG, 8050 Zürich (CH)
(72) Erfinder: Fehrenbach, Karlheinz, D-79790 Küssaberg (DE); Meng, Kurt, CH-8046 Zürich (CH); Burri, Jakob, CH-8105 Regensdorf (CH)
(74) Vertreter: Hotz, Klaus, Dipl.-El.-Ing./ETH

(56) Entgegenhaltungen:
- CH-A- 489 288
- FR-A- 863 809
- US-A- 2 382 401
- US-A- 2 423 862
- US-A- 4 291 609

## Beschreibung

Die Erfindung betrifft eine Vorrichtung zur Befestigung einer Patronenhülse an einem Geschoss nach dem Oberbegriff des Anspruchs **1** sowie eine Verwendung der Vorrichtung nach dem Anspruch **7**.

Die Vorrichtung kann für verschieden Geschosse verwendet werden, insbesondere auch für Unterkalibergeschosse mit einem Treibspiegel, wobei die mindestens eine Umfangsnut am Treibspiegel vorgesehen ist und die Patronenhülse durch Kerbung an der Umfangsnut mit dem Treibspiegel des Geschosses verbindbar ist.

Bei Unterkalibergeschossen, auch Treibspiegelgeschosse genannt, ist der eigentliche Geschosskörper von einem sogenannten Treibspiegel ummantelt, der kurz nach dem Abschuss abgeworfen wird. Ein beispielsweise mit der **EP-A1-0 624 774** bekannt gewordener Treibspiegel für ein flügelstabilisiertes Unterkalibergeschoss setzt sich aus einem Treibspiegel-spiegelkörper und einem Treibspiegelmantel zusammen. Zum Zwecke der auch Patronierung genannten Befestigung der Patronenhülse ist am Treibspiegelkörper eine Umfangsnut vorgesehen, wobei die Patronenhülse an dieser Stelle durch Kerbung mit dem das Geschoss tragenden Treibspiegel verbunden werden kann. Eine solche Verbindung muss dicht sein, so dass sich bei der Zündung der erforderliche hohe Explosionsdruck aufbauen kann und das Pulver in der Patronenhülse gegen das Eindringen von Flüssigkeiten geschützt ist.

Bei konventionellen Methoden zur Kerbung von insbesondere aus Stahlblech bestehenden Patronenhülsen werden wegen der relativ grossen erforderlichen Kräfte Vorrichtungen mit radial bewegbaren Segmenten verwendet. Hierbei können jedoch undichte Stellen entstehen, so dass die vorstehend beschriebenen Anforderungen, die an eine solche Verbindung gestellt werden, nur mit einem zusätzlichen Dichtmittel erfüllt werden können.

Generell muss gesagt werden, dass wegen die grossen Kräfte, welche zur Deformation der Patronenhülsen notwendig sind, die Gefahr einer Beschädigung des Patronenhülsenmaterials im Bereich der Deformationen besteht. Um solche Beschädigungen zu verhindern, wurde gemäss der **US-2,423,862**, der **CH-489 288** und der **US-4,291,609** versucht, das Patronenhülsenmaterial nicht in herkömmlicher Weise mit Hilfe von starren Deformationselementen zu deformieren, sondern als Deformationselemente elastische Körper bzw. Ringe zu verwenden, die das Geschoss im Bereich der Umfangsnut umgeben, und Mittel vorzusehen, um diese elastischen Körper bzw. Ringe radial nach Innen zu deformieren, damit sie einen Druck auf das Hülsenmaterial ausüben, wodurch dieses in die Umfangsnut gedrückt wird.

Gemäss der **US-2,423,862** wird als Deformationselement ein elastischer Körper in Form eines Zylindermantels benutzt, der eine verhältnismässig geringe Wandstärke und eine verhältnismässig grosse Höhe aufweist. Als Mittel zur Deformation des Zylindermantels dient eine reifenförmige Blase, welche mit einer unter Druck setzbaren Hydraulikflüssigkeit gefüllt werden kann und dabei den Hohlzylinder deformiert. Diese Anordnung ist unvorteilhaft, insbesondere wegen der Defektanfälligkeit der Blase und den damit einhergehenden Dichtungsproblemen.

Ein ähnliche Vorrichtung wird in der **US-4,291,609** beschrieben. Sie weist ein als Ring bezeichnetes nachgiebiges Element in Form eines Hohlzylinders auf, das eine mantelförmige Kammer von innen radial begrenzt, welche radial von aussen und axial durch starre Körper begrenzt ist. Die Kammer kann druckbeaufschlagt werden, wodurch der Ring bzw.

Hohlzylinder deformiert wird. Auch bei dieser Vorrichtung sind Nachteile im Zusammenhang mit der erforderlichen Dichtheit zu erwarten.

Die **CH-489 288** beschreibt eine Vorrichtung, bei welcher der elastische Deformationskörper etwa die Form eines Ringes mit nahezu quadratischem Radialschnitt aufweist. Dieser Ring befindet sich in einer Kammer, die durch einen zylindrischen Ansatz eines Druckstückes und eine Matrize mit einer Bohrung, und welche dieser Ansatz hineinragt, begrenzt wird, wobei das Druckstück und die Matrize in axialer Richtung relativ zueinander verschiebbar sind. Die eine Stirnfäche des elastischen Ringes ist der Stirnfläche des Ansatzes des Druckstückes zugewandt. Zwar werden bei dieser Anordnung die oben erwähnten Dichtungsprobleme vermieden, dennoch weist diese Vorrichtung Nachteile auf. Der elastische Ring füllt die Kammer, in der er sich befindet, vollständig. Er kann sich also nur sehr lokal, nämlich im Bereich der Umfangsnut, in die er gedrückt wird, deformieren. deformieren, wodurch er lokal in der Umgebung der Deformationsstelle sowie an seinen radialen Aussenflächen infolge Reibung starken Beanspruchungen unterliegt und rasch beschädigt sein wird; bei weiterem Gebrauch der Vorrichtung mit demselben Ring wird es nicht mehr möglich sein, einwandfreie und dichte Verbindungen zwischen Geschoss und Patronenhülse zu realisieren.

Der Erfindung liegt daher die Aufgabe zugrunde, im Oberbegriff des Anspruchs 1, ausgehend von einem Stand der Technik gemäss der **CH-489 288** eine Vorrichtung der eingangs genannten Art vorzuschlagen, mittels welcher unter Vermeidung der vorstehend erwähnten Nachteile eine einwandfreie dichte Verbindung zwischen aus Stahlblech bestehenden Patronenhülsen und Geschossen herstellbar ist. Im weiteren ist es Aufgabe der Erfindung, eine Verwendung der neuen Vorrichtung bei der Herstellung von Unterkalibergeschossen vorzuschlagen.

Diese Aufgabe wird erfindungsgemäss durch die Merkmale der kennzeichnenden Teile der Ansprüche **1** und **7** gelöst. Vorteilhafte Weiterbildungen der erfindungsgemässen Vorrichtung sind durch die abhängigen Ansprüche **2** bis **6** definiert.

Bei der neuen Vorrichtung ist ein Druckstück für die Aufnahme des Geschosses vorgesehen, das einen zylindrischen Ansatz aufweist, der in eine Bohrung einer Matrize hineinragt. In der Bohrung, im Bereich der Umfangsnut und eines Hülsenmundes der Patronenhülse ist ein elastischer Ring angeordnet, dessen eine Stirnfläche dem zylindrischen Ansatz des Druckstückes zugewandt ist, und dessen andere Stirnfläche über eine Dichtscheibe an zwei senkrecht zur Längsachse der Patrone in der Matrize geführten Schieber anliegt. Im Inneren des elastischen Ringers ist ein Radialspiel vorhanden.

Bei der Kerbung wird die Matrize mit den Schiebern gegen das Druckstück geschoben, wobei der elastische Ring über die Dichtscheibe zusammengedrückt und in radialer Richtung nach innen verformt wird, so dass der Hülsenmund in die Umfangsnut gedrückt wird.

Vorteilhaft ist, dass Im nicht deformierten Zustand des elastischen Ringes innerhalb des Ringes ein Radialspiel vorhanden ist, welches eine materialschonende Deformation des Ringes erlaubt.

Andere mit der Erfindung erzielte Vorteile sind darin zu sehen, dass gleichmässige, dichte Verbindungen zwischen aus Stahlblech bestehenden Patronenhülsen und Geschossen bei hoher Standzeit des elastischen Ringes herstellbar sind. Das wird insbesondere durch die Anwendung der vorgeschlagenen Dichtscheibe und deren Gestaltung erreicht. Die Dichtscheibe schützt den elastischen Ring vor der Bewegung der Schieber, wobei die Abnutzung des elastischen Ringes bei der kleinen Bewegung zu den Schiebern hin wegen geringen Dicke der Dichtscheibe und der abgerundeten Kante sehr gering ist. Wie Versuche bestätigen, können daher trotz der hohen auftretenden Kräfte mindestens 5000 Patronierungszyklen erreicht werden, ohne dass ein nennenswerter Abrieb des elastischen Ringes feststellbar ist.

Weitere Vorteile liegen darin, dass aufgrund der hohen Standzeit teure Werkzeugwechselkosten entfallen. Der sehr geringe Abrieb bewirkt weiterhin, dass der Ausziehwiderstand die Funktion der Patrone nicht beeinträchtigen kann.

Gemäss einer besonderen Ausführung besteht der elastische Ring aus Vulkolan vom Typ Adipren. Die Dichtscheibe besteht beispielsweise aus gehärtetem Federstahl von 0,3 mm Dicke, wobei die dem elastischen Ring zugewandte Kante des Innendurchmessers der Dichtscheibe abgerundet ist.

Im folgenden wird die Erfindung anhand eines Ausführungsbeispieles im Zusammenhang mit der Zeichnung näher erläutert. Es zeigen:
- **Fig. 1**: einen Längsschnitt der erfindungsgemässen Vorrichtung;
- **Fig. 2**: einen Teilschnitt der Vorrichtung mit geschlossenem Schieber in einer Ruhestellung, in gegenüber der Fig. 1 vergrössertem Massstab; und
- **Fig. 3**: einen Teilschnitt der Vorrichtung in einer Arbeitsstellung, in gegenüber der Fig. 1 vergrössertem Massstab.

In den **Fig. 1** bis **3** ist mit **1** eine Aufnahmebüchse bezeichnet, in welcher ein Druckstück **2** angeordnet ist, das durch einen Sicherungsring **3** in der Aufnahmebüchse **1** gehalten wird Das Druckstück **2** weist einen zylindrischen Ansatz **4** auf, der in eine Bohrung **5** einer ebenfalls in der Aufnahmebüchse **1** angeordneten Matrize **6** hineinragt. Das Druckstück **2** nimmt während der nachstehend näher beschriebenen Patronierung das Geschoss einer Patrone **7** auf, wobei die Geschossspitze **8** in einer Zentrierung **9** geführt, und ein konischer Teil der Patronenhülse **10** in der Matrize **6** aufgenommen wird. In der Bohrung **5**, im Bereich eines Hülsenmundes **11** der Patronenhülse **10** und einer an einem Treibspiegel **12** des Geschosses vorgesehenen Umfangsnut **13**, ist ein elastischer Ring **14** angeordnet, der beispielsweise aus Vulkolan vom Typ Adipren besteht. Der Aussendurchmesser des elastischen Ringes **14** entspricht dem Durchmesser der Bohrung **5**, während sein Innendurchmesser grösser als der Durchmesser des Hülsenmundes **11** bzw. des Geschosses ist. Die eine Stirnfläche des elastischen Ringes **14** ist der Stirnfläche des zylindrischen Ansatzes **4** zugewandt, während die andere Stirnfläche über eine Dichtscheibe **15** an zwei Schiebern **16** anliegt. Die Schieber **16** werden senkrecht zur Längsachse **17** der Patrone **7** in der Matrize **6** geführt und können mittels an Halterungen **18.1** befestigten, beispielsweise pneumatisch betätigbaren doppeltwirkenden Zylindern **18** verschoben werden. Die Dichtscheibe **15** besteht vorzugsweise aus gehärtetem Federstahl von 0,3 mm Dicke. Der Aussendurchmesser der Dichtscheibe **15** entspricht dem Durchmesser der Bohrung **5**, während sein Innendurchmesser um ein geringes Spiel grösser als der Durchmesser des Hülsenmundes **11** bzw. des Geschosses ist.

Die dem elastischen Ring **14** zugewandte Kante **19** des Innendurchmessers der Dichtscheibe **15** ist gemäss **Fig. 2** und **3** abgerundet. In der Aufnahmebüchse **1** ist eine Druckfeder **20** angeordnet, die einerseits an einer Schulter **21** des Druckstückes **2** und andererseits an einer Schulter **22** der Matrize **6** anliegt. Die Patrone **7** wird an ihrem hinteren Ende auf einem in der Längsachse **17** der Patrone **7** bewegbaren Untersatz **23** durch einen federnden Einsatz **24** und einem Halter **25** festgehalten.

Die vorstehend beschriebene Vorrichtung arbeitet wie folgt:
Mittels eines beispielsweise hydraulisch betätigbaren nicht weiter dargestellten Einstosszylinders wird der Untersatz **23** mit der Patrone **7** hochgefahren und das Geschoss durch die Matrize **6** in das Druckstück **2** eingeschoben. Sodann werden die Schieber **16** durch die beiden Zylinder **18** nach innen geschoben, bis sie an der Patronenhülse **10** anliegen. Hierbei wird der durch das Spiel zwischen Dichtscheibe **15** und Patronenhülse **10** gegebene Spalt von den Schiebern **16** überbrückt (**Fig. 2** und **3**). Danach wird die Aufnahmebüchse **1** und mit ihr die Matrize **6** mit den Schiebern **16** mittels eines ebenfalls z.B. hydraulisch betätigbaren, nicht weiter dargestellten Kerbzylinders gegen das feststehende Druckstück **2** und die Druckfeder **20** hochgefahren und der elastische Ring **14** über die Dichtscheibe **15** zusammengedrückt. Hierbei wird der elastische Ring **14** in radialer Richtung nach innen verformt und der Hülsenmund **11** in die Umfangsnut **13** des Treibspiegels **12** gedrückt (**Fig. 3**). Bei diesem Vorgang schützt die Dichtscheibe **15** den elastischen Ring **14** vor der Bewegung der Schieber **16**, wobei die Abnutzung des elastischen Ringes **14** bei der kleinen Bewegung zu den Schiebern **16** hin wegen der abgerundeten Kante **19** der Dichtscheibe **15** sehr gering ist. Nach der Kerbung werden der Kerbzylinder und danach die beiden Zylinder **18** wieder zurückgefahren, so dass die Aufnahmebüchse **1**, die Matrize **6** und die beiden Schieber **16** wieder die Ausgangsposition einnehmen. Anschliessend fährt der Einstosszylinder zurück, so dass die gekerbte Patrone **7** vom Untersatz **23** abgenommen und eine neue aufgesetzt werden kann.

Bezugszeichenliste
- 1: Aufnahmebüchse
- 2: Druckstück
- 3: Sicherungsring
- 4: Zylindrischer Ansatz
- 5: Bohrung
- 6: Matrize
- 7: Patrone
- 8: Geschossspitze
- 9: Zentrierung
- 10: Patronenhülse
- 11: Hülsenmund
- 12: Treibspiegel
- 13: Umfangsnut
- 14: Elastischer Ring
- 15: Dichtscheibe
- 16: Schieber
- 17: Längsachse
- 18: Doppeltwirkende Zylinder
- 18.1: Halterung
- 19: Kante
- 20: Druckfeder
- 21: Schulter
- 22: Schulter
- 23: Untersatz
- 24: Federnder Einsatz
- 25: Halter

## Patentansprüche

1. Vorrichtung zur Befestigung einer Patronenhülse an einem Geschoss, welches mindestens eine Umfangsnut (**13**) aufweist und mit welchem die Patronenhülse (**10**) durch Kerbung an der Umfangsnut (**13**) verbindbar ist, welche Vorrichtung
- einen elastischen Ring (**14**), der im Bereich des Hülsenmundes (**11**) und der Umfangsnut (**13**) angeordnet ist, und
- Mittel umfasst, durch welche der elastische Ring in axialer Richtung beaufschlagbar ist, damit der elastische Ring in axialer Richtung verkürzbar und in radialer Richtung nach Innen deformierbar ist, um die Patronenhülse im Bereich des Hülsenmundes (**11**) in die Umfangsnut (**13**) zu drücken, wobei
- für die Aufnahme des Geschosses einer Patrone (**7**) ein Druckstück (**2**) vorgesehen ist, das einen zylindrischen Ansatz (**4**) aufweist, der in eine Bohrung (**5**) einer Matrize (**6**) hineinragt, und wobei
- die eine Stirnfläche des elastischen Ringes (**14**) der Stirnfläche des zylindrischen Ansatzes (**4**) zugewandt ist,
**dadurch gekennzeichnet**,
- dass der elastische Ring (**14**) mit im Inneren des Ringes vorhandenem Radialspiel in der Bohrung (**5**) angeordnet ist, und
- dass die andere Stirnfläche des elastischen Ringes (**14**) über eine Dichtscheibe (**15**) an zwei Schiebern (**16**) anliegt, die senkrecht zur Längsachse (**17**) der Patrone (**7**) in der Matrize (**6**) geführt werden, wobei
- zur Kerbung der Patronenhülse (**10**) die Matrize (**6**) mit den Schiebern (**16**) gegen das Druckstück (**2**) schiebbar und dabei der elastische Ring (**14**) über die Dichtscheibe (**15**) in axialer Richtung zusammendrückbar ist.

2. Vorrichtung nach Anspruch **1**,
**dadurch gekennzeichnet**,
dass der elastische Ring (**14**) aus Vulkolan vom Typ Adipren besteht.

3. Vorrichtung nach Anspruch **1**,
**dadurch gekennzeichnet**,
dass die Dichtscheibe (**15**) aus Federstahl besteht und die dem elastischen Ring (**14**) zugewandte Kante (**19**) des Innendurchmessers der Dichtscheibe (**15**) abgerundet ist.

4. Vorrichtung nach Anspruch **3**,
**dadurch gekennzeichnet**,
dass die Dichtscheibe aus gehärtetem Federstahl von 0,3 mm Dicke besteht.

5. Vorrichtung nach Anspruch **1**,
**dadurch gekennzeichnet**,
dass das Druckstück (**2**) und die Matrize (**6**) in einer Aufnahmebüchse (**1**) angeordnet sind, die bei der Kerbung zusammen mit der Matrize (**6**) und den Schiebern (**16**) gegen das feststehende Druckstück (**2**) verschoben wird.

6. Vorrichtung nach Anspruch **1**,
**dadurch gekennzeichnet**,
dass die Patrone (**7**) auf einem in der Längsachse (**17**) der Patrone (**7**) bewegbaren Untersatz (**23**) durch einen federnden Einsatz (**24**) und einen Halter (**25**) festgehalten wird.

7. Verwendung der Vorrichtung nach Anspruch **1**,
**dadurch gekennzeichnet**,
dass das Geschoss ein Unterkalibergeschoss ist und einen Treibspiegel (**12**) aufweist, wobei die mindestens eine Umfangsnut (**13**) am Treibspiegel (**12**) vorgesehen ist und die Patronenhülse (**10**) durch Kerbung im Bereich der mindestens einen Umfangsnut (**13**) mit dem Treibspiegel (**12**) des Geschosses verbindbar ist.

## Claims

1. A device for fastening a cartridge case to a projectile, which projectile comprises at least one peripheral groove (**13**) and to which the cartridge case (**10**) can be fastened by notch-bonding at the peripheral groove (**13**), which device comprises
- an elastic ring (**14**) which is disposed in the region of the case mouth (**11**) and the peripheral groove (**13**), and
- comprises means by which the elastic ring can be acted upon axially, so that the elastic ring can be axially shortened and can be radially inwardly deformed in order to press the cartridge case in the region of the case mouth (**11**) into the peripheral groove (**13**), wherein
- a thrust piece (**2**) is provided for receiving the projectile of a cartridge (**7**), which thrust piece has a cylindrical projection (**4**) which protrudes into a bore (**5**) of a plug (**6**), and wherein
- one end face of the elastic ring (**14**) faces the end face of the cylindrical projection (**4**),
**characterised in that**
- the elastic ring (**14**) is disposed in the bore (**5**) with a radial clearance present in the interior of the ring, and
- the other end face of the elastic ring (**14**) is seated via a sealing washer (**15**) on two slides (**16**) which are guided perpendicularly to the longitudinal axis (**17**) of the cartridge (**7**) in the plug (**6**), wherein
- for the notch-bonding of the cartridge case (**10**) the plug (**6**) can be pushed by the slides (**16**) towards the thrust piece (**2**) and the elastic ring (**14**) can at the same time be axially compressed via the sealing washer (**15**).

2. A device according to claim **1**,
**characterised in that**
the elastic ring (**14**) consists of Vulkolan of the adiprene type.

3. A device according to claim **1**,
**characterised in that**
the sealing washer (**15**) consists of spring steel and the edge (**19**) of the inside diameter of the elastic ring (**14**) which faces the sealing washer (**15**) is rounded off.

4. A device according to claim **3**,
**characterised in that**
the sealing washer consists of hardened spring steel with a thickness of 0.3 mm.

5. A device according to claim **1**,
**characterised in that**
the thrust piece (**2**) and the plug (**6**) are disposed in a receiver bushing (**1**) and are displaced, together with the plug (**6**) and the slides (**16**), towards the fixed thrust piece (**2**) when notch-bonding is effected.

6. A device according to claim **1**,
**characterised in that**
the cartridge (**7**) is secured by a resilient insert (**24**) and a holder (**25**) on a base (**23**) which can move on the longitudinal axis (**17**) of the cartridge (**7**).

7. Use of the device according to claim **1**,
**characterised in that**
the projectile is an undersized projectile and comprises a propulsion piece (**12**), wherein the at least one peripheral groove (**13**) is provided on the propulsion piece (**12**) and the cartridge case (**10**) can be attached to the propulsion piece (**12**) of the projectile by notch-bonding in the region of the at least one peripheral groove (**13**).

## Revendications

1. Dispositif de fixation d'un culot sur un projectile, muni d'au moins une rainure périphérique (**13**) et auquel le culot (**10**) peut être raccordé par emboîtage sur la rainure périphérique, ce dispositif comprenant
- une bague élastique (**14**) placée dans la zone de l'orifice de la douille (**11**) et de la rainure périphérique (**13**), et
- des mécanismes grâce auxquels la bague élastique peut être introduite en direction axiale, de sorte que la bague élastique puisse se raccourcir en direction axiale et se déformer vers l'intérieur en direction radiale, afin de pousser le culot dans la rainure périphérique (**13**), dans la zone de l'orifice de la douille (**11**),
- un élément de transmission (**2**) étant prévu pour accueillir le projectile d'une cartouche (**7**), cet élément présentant un épaulement cylindrique (**4**) qui avance dans le perçage (**5**) d'une cavité (**6**), et
- l'une des faces externes de la bague élastique (14) étant tournée vers la face externe de l'épaulement cylindrique (**4**),
**caractérisé en ce que**
- la bague élastique (**14**) est placée dans le perçage (**5**), un jeu radial existant à l'intérieur de la bague, et
- l'autre face externe de la bague élastique (**14**) est collée, à l'aide d'une rondelle d'étanchéité (**15**), contre deux barres (**16**), introduites dans la cavité (**6**) perpendiculairement à l'axe longitudinal (**17**) de la cartouche (**7**),
- la cavité (**6**) pouvant être poussée avec les barres (**16**) contre l'élément de transmission (**2**), afin de faire s'emboîter le culot (**10**), et la bague élastique (**14**) pouvant alors être serrée en direction axiale à l'aide de la rondelle d'étanchéité (**15**).

2. Dispositif suivant la revendication **1**,
**caractérisé en ce que**
la bague élastique (**14**) est composée de vulcolane du type adiprène.

3. Dispositif suivant la revendication **1**,
**caractérisé en ce que**
la rondelle d'étanchéité (**15**) est en acier à ressorts et que le bord (**19**), tourné vers la bague élastique (**14**), du diamètre intérieur de la rondelle d'étanchéité (**15**) est arrondi.

4. Dispositif suivant la revendication **3**,
**caractérisé en ce que**
la rondelle d'étanchéité (**15**) est en acier trempé à ressorts de 0,3 mm d'épaisseur.

5. Dispositif suivant la revendication **1**,
**caractérisé en ce que**
l'élément de transmission (**2**) et la cavité (**6**) sont placés dans un boîtier de réception (**1**) qui est déplacé, lors de l'emboîtement, en même temps que la cavité (**6**) et les barres (**16**) contre l'élément de transmission (**2**) demeurant fixe.

6. Dispositif suivant la revendication **1**,
**caractérisé en ce que**
la cartouche (**7**) est maintenue sur un socle (**23**) pouvant bouger dans l'axe longitudinal (**17**) de la cartouche (**7**), au moyen d'un insert à ressorts (**24**) et d'un support (**25**).

7. Utilisation du dispositif suivant la revendication **1**,
**caractérisé en ce que**
le projectile est un projectile sous-calibré et comprend un sabot (**12**), au moins une rainure périphérique (**13**) étant prévue sur ce sabot (**12**) et le culot (**10**) pouvant être raccordé au sabot (**12**) du projectile, par emboîtement, dans la zone de la rainure périphérique (**13**).
